# FASCICULE DE BREVET EUROPEEN

(11) **EP 1 775 399 B1**
(45) Date de publication et mention de la délivrance du brevet: **22.02.2012**
(21) Numéro de dépôt: 06291520.2
(22) Date de dépôt: 27.09.2006
(51) Int. Cl.: E04F 13/08

(54) **Revêtement de facade**
Fassadenverkleidung
Wall cladding

(30) Priorité: 11.10.2005 FR 0510385
(43) Date de publication de la demande: 18.04.2007
(73) Titulaire: Vetisol, 71000 Macon (FR)
(72) Inventeur: Jourdan, Michel, 71960 Bussieres (FR); Frenois, Gilles, 01290 Cormoranche sur Saone (FR)
(74) Mandataire: Domenego, Bertrand

(56) Documents cités:
- EP-A- 0 060 542
- BE-A4- 1 004 142
- US-A- 2 347 961
- US-A- 4 569 172
- US-A- 5 016 410

## Description

La présente invention concerne un revêtement de façade tel que défini dans le préambule de la revendication 1.

Elle s'applique notamment aux revêtements de façade de bâtiments.

On connaît dans l'état de la technique des éléments d'accrochage adaptés pour accrocher une plaque de revêtement à un profilé de support. Ces éléments d'accrochage comprennent une première partie, centrale, qui est adaptée pour s'appliquer sur une face avant de la plaque de revêtement. Cette partie centrale comporte un seul tronçon en forme de V qui forme une extrémité d'accrochage de la plaque de revêtement.

Les éléments d'accrochage connus ont une faible résistance à un échappement intempestif de la plaque de revêtement de l'élément d'accrochage.

Des revêtements de façade sont également connus de EP-A-60 542 et US-A-5, 016, 410.

En conséquence, la présente demande de brevet a pour but de proposer un revêtement de façade avec un élément d'accrochage qui ait une résistance augmentée visant à empêcher l'échappement intempestif de la plaque de l'élément d'accrochage.

Un autre but de l'invention est de proposer un élément d'accrochage qui soit simple à fabriquer.

A cet effet, l'invention a pour objet un revêtement de façade tel que décrit dans la revendication 1.

Selon des modes particuliers de réalisation, le revêtement de façade selon l'invention comporte l'une ou plusieurs des caractéristiques des revendications dépendantes.

L'invention sera mieux comprise à la lecture de la description qui va suivre, donnée uniquement à titre d'exemple et faite en se référant aux dessins annexés, sur lesquels :
- la Figure 1 est une vue en coupe d'une partie courante d'un revêtement de façade selon l'invention;
- la Figure 2 est une vue de face d'un élément d'accrochage ;
- les Figures 3 et 4 sont des vues latérale respectivement de plan de l'élément d'accrochage de la Figure 2 ;
- la Figure 5 est une vue correspondante à celle de la Figure 1 d'une variante d'un revêtement de façade selon l'invention ; et
- la Figure 6 est une vue en coupe de l'extrémité inférieure du revêtement de façade selon l'invention de la Figure 1.

Sur la Figure 1 est représenté en coupe une partie courante d'un revêtement de façade selon l'invention, désigné par la référence générale 2.

Le revêtement de façade 2 comprend une pluralité de plaques de revêtement 4, une pluralité d'éléments d'accrochage 6 ainsi qu'un profilé de support 8.

Le revêtement de façade 2 est adapté pour couvrir la surface extérieure d'une structure d'un bâtiment 10.

Le profilé de support 8 est un profilé extrudé en aluminium. Le profilé de support 8 a une section transversale sensiblement en forme de double T. Il comporte deux branches transversales 12, qui s'étendent à l'état monté horizontalement, une première nervure verticale 14 qui est fixée à la structure du bâtiment 10, ainsi qu'une deuxième nervure 16 verticale. Cette deuxième nervure 16 qui est située du côté opposé de la première nervure 14 forme une patte supérieure 18 et une patte inférieure 20.

Chaque plaque de revêtement 4 comporte une surface extérieure 22 tournée à l'opposé du bâtiment 10, et une surface intérieure 24, tournée vers la structure du bâtiment 10. La surface extérieure 22 et la surface intérieure 24 sont espacées d'une distance E, qui est l'épaisseur de la plaque de revêtement 4. Chaque plaque de revêtement 4 comporte en outre un chant de plaque 26 dans lequel est ménagée une gorge d'accrochage 28 formant une surface d'accrochage 30 dirigée à l'opposé de la structure du bâtiment 10.

La forme particulière de l'élément d'accrochage 6 sera expliquée ci-après en références aux Figures 2 à 4. L'élément d'accrochage 6 comporte une première partie 40, deux deuxièmes parties 42 et deux troisièmes parties 44. La première partie 40 est une partie centrale, qui s'étend à l'état monté dans la gorge d'accrochage 28 et qui s'applique sur la surface d'accrochage 30 de la gorge 28. Cette première partie 40 s'étend suivant un premier plan P-P qui, à l'état monté, est parallèle à la plaque de revêtement 4.

La première partie 40 forme deux boucles d'accrochage 48 qui sont reliées par un tronçon de liaison 50. Chacune des boucles d'accrochage 48 est muni d'une première extrémité libre d'accrochage 52.

Les deux boucles d'accrochage 48 sont sensiblement en forme de U, ce qui facilite la fabrication de l'élément d'accrochage par cintrage. L'élément d'accrochage 6 définit une direction de largeur L, qui est mesurée à l'état monté le long du chant 26 de la plaque de revêtement 4. Une largeur L2 du tronçon de liaison 50 est supérieure à la largeur L1 de chaque boucle d'accrochage 48. Plus la largeur L2 est importante, plus la résistance de la plaque de revêtement 4 contre une cassure à l'emplacement des extrémités libres 52 est importante. Ainsi, des plaques de revêtement 4 fragiles peuvent être utilisées.

Comme indiqué sur la Figure 2, le tronçon de liaison 50 est décalé d'une distance D des deuxièmes parties 42 dans le sens dirigé vers les premières extrémités libres d'accrochage 52, ce qui permet de réduire la matière utilisée pour la fabrication de l'élément d'accrochage 6 et de dissimuler le tronçon de liaison 50 dans la gorge d'accrochage 28.

Les deux deuxièmes parties 42 sont des parties latérales qui se raccordent de part et d'autre à la première partie 40. Comme ceci est visible sur la Figure 1, les deuxièmes parties 42 sont adaptées pour s'étendre à l'état monté par-dessus du chant 26 de la plaque de revêtement 4 associée.

Comme ceci ressort des Figures 2 et 4, l'élément d'accrochage 6 définit un plan médian M-M, qui s'étend perpendiculairement au plan P-P. L'élément d'accrochage 6 est symétrique par rapport à ce plan M-M. Chacune des secondes parties 42 s'étend parallèlement à ce plan M-M, et perpendiculairement au plan P-P.

Chaque troisième partie 44 se raccorde à l'une des deuxièmes parties 42 en formant un crochet qui est adapté pour s'étendre, d'une part entre la plaque de revêtement 4 et le profilé de support 8 et d'autre part derrière l'une des pattes 18 et 20, ainsi s'accrochant au profilé de support 8.

L'élément d'accrochage 6 est de plus muni de deux secondes extrémités libres 54, qui se raccordent aux troisièmes parties 44 et qui sont adaptées pour s'appliquer contre le profilé de support 8 et pour s'opposer à une déformation de l'élément d'accrochage 6.

Comme ceci est visible sur la Figure 1, les secondes extrémités libres 54, s'accrochent à l'état monté, à l'une des branches transversales 12 du profilé de support 8.

L'élément d'accrochage 6 est avantageusement fabriqué d'une seule pièce en fil de métal, notamment en fil d'acier.

Sur la Figure 5 est montrée une variante du revêtement de façade, qui diffère du revêtement de façade 2 décrit en référence à la Figure 1 par ce qui suit.

Le chant 26 de la plaque de revêtement 4 a une forme étagée. Plus particulièrement, la partie du chant 26 sur laquelle s'applique la deuxième partie 42 de l'élément d'accrochage 6 est rétractée par rapport à la partie restante du chant 26.

Ainsi, l'élément d'accrochage 6 est caché par la partie de la plaque de revêtement 4 tournée à l'opposé de la structure du bâtiment 10.

Sur la Figure 6 est représentée l'extrémité inférieure du revêtement de façade 2 de la Figure 1.

La plaque de revêtement 4 est fixée par un élément d'accrochage 6 qui est accroché à un profilé de support 8A qui est essentiellement constitué par la moitié supérieure du profilé de support 8.

Il est à noter que les deuxième 42 et troisième 44 parties s'étendent sensiblement perpendiculairement au plan de la plaque 4, de telle sorte que, lors d'une déformation des troisièmes parties 44 dans l'un ou l'autre sens du chant 26 de la plaque de revêtement, l'élément d'accrochage 6 produit un effet de serrage de la plaque 4. Ainsi, l'élément d'accrochage 6 conduit à une fixation fiable de la plaque de revêtement 4 au profilé de support 8.

En variante non représentée, la plaque de revêtement 4 ne comporte pas de gorge d'accrochage 28. Dans ce cas, les deuxièmes parties 42 ont une longueur qui est identique à l'épaisseur E de la plaque de revêtement 4. Ainsi, on peut fixer des plaques 4 non rainurées avec l'élément d'accrochage 6.

Le système de revêtement de mur peut être appliqué à l'habillage de murs intérieurs et extérieurs.

## Revendications

1. Revêtement de façade, du type comprenant
- un profilé de support (8) destiné à être fixé à une structure de bâtiment (10), et un élément d'accrochage (6) adapté pour accrocher une plaque de revêtement (4) au profilé de support (8),
l'élément d'accrochage comprenant
- une première partie (40), centrale, adaptée pour s'appliquer sur une première surface (28) de la plaque de revêtement (4),
- deux deuxièmes parties (42), latérales, se raccordant de part et d'autre à la première partie (40) et adaptées pour s'étendre sur un chant (26) de la plaque de revêtement (4),
- deux troisièmes parties (44), latérales, chacune de ces troisièmes parties (44) formant crochet, s'étendant à partir de l'une des deuxièmes parties (42), et adaptée pour s'étendre entre la plaque de revêtement (4) et le profilé de support (8) et pour s'accrocher au profilé de support (8),
la première partie forment au moins deux boucles d'accrochage (48) de la plaque de revêtement (4), dont chacune forme une première extrémité libre d'accrochage (52), qui sont reliées par un tronçon de liaison (50), **caractérisé en ce qu'**à chaque troisième partie se raccorde une seconde extrémité libre d'accrochage (54) adaptée pour s'appliquer contre le profilé de support (8) afin de s'opposer à une déformation de l'élément d'accrochage.

2. Revêtement de façade selon la revendication 1, **caractérisé en ce que** chacune des deux boucles d'accrochage (48) est formée par un tronçon de la première partie (40) sensiblement en forme de « U ».

3. Revêtement de façade selon la revendication 1 ou 2, **caractérisé en ce que** la largeur (L2) du tronçon de liaison (50) est supérieure à la largeur (L1) de chaque boucle d'accrochage (48).

4. Revêtement de façade selon l'une quelconque des revendications 1 à 3, **caractérisé en ce que** le tronçon de liaison (50) est décalé des deuxièmes parties (42) dans le sens dirigé vers les premières extrémités libres d'accrochage (52).

5. Revêtement de façade selon l'une quelconque des revendications 1 à 4, **caractérisé en ce que** les secondes extrémités d'accrochage (54) s'étendent latéralement vers l'extérieur.

6. Revêtement de façade selon l'une quelconque des revendications 1 à 5, **caractérisé en ce que** la première partie (40) s'étend suivant un premier plan (P-P), et chaque seconde partie (42) s'étend parallèlement à un second plan (M-M) qui est perpendiculaire au premier plan (P-P) .

7. Revêtement de façade selon la revendication 6, **caractérisé en ce que** chaque seconde partie (42) s'étend perpendiculairement au premier plan (P-P).

8. Revêtement de façade selon la revendication 6 ou 7, **caractérisé en ce que** chaque troisième partie (44) s'étend parallèlement au second plan (M-M).

9. Revêtement de façade selon l'une quelconque des revendications 1 à 8, **caractérisé en ce que** l'élément d'accrochage (6) est fabriqué en fil de métal, notamment en fil d'acier.

10. Revêtement de façade selon l'une quelconque des revendications précédentes, **caractérisé en ce qu'**il comprend une plaque de revêtement (4) fixée au profilé par l'élément d'accrochage.

## Claims

1. Wall cladding of the type comprising
• a support profile (8) intended to be fastened to a building structure (10), and an attachment element (6) configured for hooking a cladding panel (4) onto the support profile (8),
the attachment element comprising
• a first central part (40) configured to abut against a first surface (28) of the cladding panel (4),
• two second lateral parts (42) connecting on both sides to the first part (40) and configured to extend over an edge (26) of the cladding panel (4),
• two third lateral parts (44), wherein each of these third parts (44) form a hook, extend from one of the second parts (42) and are configured to extend between the cladding panel (4) and the support profile (8) and hook onto the support profile (8),
wherein the first part forms at least two attachment loops (48) of the cladding panel (4), each of which forms a first free attachment end (52), which are connected by a connection piece (50),
**characterised in that** connecting to each third part is a second free attachment end (54) configured to abut against the support profile (8) to counteract a deformation of the attachment element.

2. Wall cladding according to claim 1, **characterised in that** each of the two attachment loops (48) is formed by a substantially U-shaped piece of the first part (40).

3. Wall cladding according to claim 1 or 2, **characterised in that** the width (L2) of the connection piece (50) is larger than the width (L1) of each attachment loop (48).

4. Wall cladding according to any one of claims 1 to 3, **characterised in that** the connection piece (50) is displaced relative to the second parts (42) in the direction facing the first free attachment ends (52).

5. Wall cladding according to any one of claims 1 to 4, **characterised in that** the second attachment ends (54) extend laterally outwards.

6. Wall cladding according to any one of claims 1 to 5, **characterised in that** the first part (40) extends along a first plane (P-P) and each second part (42) extends parallel to a second plane (M-M) perpendicular to the first plane (P-P).

7. Wall cladding according to claim 6, **characterised in that** each second part (42) extends perpendicularly to the first plane (P-P).

8. Wall cladding according to claim 6 or 7, **characterised in that** each third part (44) extends parallel to the second plane (M-M).

9. Wall cladding according to any one of claims 1 to 8, **characterised in that** the attachment element (6) is made from metal wire, in particular steel wire.

10. Wall cladding according to any one of the preceding claims, **characterised in that** it comprises a cladding panel (4) fastened to the profile by the attachment element

## Patentansprüche

1. Fassadenverkleidung der Art, umfassend
- ein Tragprofil (8), dazu bestimmt, an einem Gebäudeteil (10) befestigt zu werden, und ein Einhakelement (6), dafür ausgebildet, eine Verkleidungsplatte (4) ans Tragprofil (8) zu hängen, wobei das Einhakelement umfasst:
- einen ersten, zentralen Teil (40), dafür ausgebildet, sich an eine erste Oberfläche (28) der Verkleidungsplatte (4) anzuliegen,
- zwei zweite, seitliche Teile (42), die sich beiderseits des ersten Teils (40) anschließen und dafür ausgebildet sind, an einer Kante (26) der Verkleidungsplatte (4) zu verlaufen.
- zwei dritte, seitliche Teile (44), wobei jeder dieser dritten Teile (44) einen Haken bildet, der von einem der zweiten Teile (42) ausgehend verläuft und dafür ausgebildet ist, zwischen der Verkleidungsplatte (4) und dem Tragprofil (8) zu verlaufen, und dafür, sich ins Tragprofil (8) einzuhaken,
wobei der erste Teil mindestens zwei Bogen (48) zum Einhaken der Verkleidungsplatte (4) bildet, jeder von denen ein erstes freies Einhakende (52) bildet, die durch einen Verbindungsabschnitt (50) verbunden sind, **dadurch gekennzeichnet, dass** sich an jeden dritten Teil ein zweites freies Einhakende (54) anschließt, dafür ausgebildet, sich an das Tragprofil (8) anzulegen, um einer Verformung des Einhakelementes entgegen zu wirken.

2. Fassadenverkleidung nach Patentanspruch 1, **dadurch gekennzeichnet, dass** jeder der beiden Einhakbögen (48) von einem im Wesentlichen U-förmigen Abschnitt des ersten Teils (40) gebildet wird.

3. Fassadenverkleidung nach Patentanspruch 1 oder 2, **dadurch gekennzeichnet, dass** die Breite (L2) des Verbindungsabschnittes (50) größer ist, als die Breite (L1) jedes Einhakbogens (48).

4. Fassadenverkleidung nach irgendeinem der Patentansprüche 1 bis 3, **dadurch gekennzeichnet, dass** der Verbindungsabschnitt (50) von den zweiten Teilen (42) in der Richtung versetzt ist, die zu den ersten freien Einhakenden (52) weist.

5. Fassadenverkleidung nach irgendeinem der Patentansprüche 1 bis 4, **dadurch gekennzeichnet, dass** die zweiten Einhakenden (54) seitlich nach außen verlaufen.

6. Fassadenverkleidung nach irgendeinem der Patentansprüche 1 bis 5, **dadurch gekennzeichnet, dass** der erste Teil (40) in einer ersten Ebene (P-P) verläuft und jeder der zweiten Teile (42) parallel zu einer zweiten Ebene (M-M) verläuft, die auf der ersten Ebene (P-P) senkrecht steht.

7. Fassadenverkleidung nach Patentanspruch 6, **dadurch gekennzeichnet, dass** jeder der zweiten Teile (42) zur ersten Ebene (P-P) senkrecht verläuft.

8. Fassadenverkieidung nach Patentanspruch 6 oder 7, **dadurch gekennzeichnet, dass** jeder der dritten Teile (44) parallel zur zweiten Ebene (M-M) verläuft.

9. Fassadenverkleidung nach irgendeinem der Patentansprüche 1 bis 8. **dadurch gekennzeichnet, dass** das Einhakelement (6) aus Metalldraht gefertigt ist, insbesondere aus Stahldraht.

10. Fassadenverkleidung nach irgendeinem der vorangehenden Patentansprüche, **dadurch gekennzeichnet, dass** sie eine Verkleidungsplatte (4) umfasst, die durch das Einhakelement am Profil befestigt ist.
